# EUROPÄISCHE PATENTSCHRIFT

(11) **EP 2 361 366 B1**
(45) Veröffentlichungstag und Bekanntmachung des Hinweises auf die Patenterteilung: **16.07.2014**
(21) Anmeldenummer: 09749027.0
(22) Anmeldetag: 11.11.2009
(51) Int. Cl.: F41A 7/10

(54) **TROMMEL- UND MUNITIONSANTRIEB EINER TROMMELWAFFE**
DRUM AND MUNITIONS DRIVE OF A DRUM WEAPON
ENTRAÎNEMENT DE BARILLET ET DE MUNITION D'UNE ARME À BARILLET

(30) Priorität: 18.12.2008 DE 102008062768
(43) Veröffentlichungstag der Anmeldung: 31.08.2011
(73) Patentinhaber: Rheinmetall Waffe Munition GmbH, 29345 Unterlüss (DE)
(72) Erfinder: BUHL, Rainer, 72175 Dornhan-Weiden (DE)
(74) Vertreter: Dietrich, Barbara
(86) Internationale Anmeldenummer: PCT/EP2009/008022
(87) Internationale Veröffentlichungsnummer: WO 2010/069435

(56) Entgegenhaltungen:
- EP-A- 1 767 891
- CA-A1- 2 344 723
- DE-A1- 3 820 088
- DE-U1- 8 627 108

## Beschreibung

Die Erfindung beschäftigt sich mit einem kombinierten Trommel- und Munitionsantrieb einer Trommelwaffe.

Es ist bekannt, zur Drehung einer Trommel und damit zum Zuführen einer Munition in eine so genannte Schussposition, auf der Umfangsseite der Trommel eine Schaltkurve bzw. Steuerkurve einzubinden. Steuerkurven dieser oder anderer Art sind unter anderem aus der DE 38 20 088 A1, DE 10 2005 045 824 B3, DE 198 04 653 C2 oder der DE 86 27 108 U1 bekannt.

Eine weitere Trommelsteuerung mit einer umfangsseitig an der Trommel eingebundenen Steuerkurve beschreibt die nicht vorveröffentlichte DE 10 2008 015 893.3. Diese Steuerkurve zeichnet sich dadurch aus, dass sie durch ihre Halbierung eine klein bauende Trommel mit den jeweiligen Patronenlagern ermöglicht.

Die EP 1 767 891 A1 betrifft einen Antrieb für einen linear zu bewegenden Verschluss zum Zuführen einer Munition in ein Waffenrohr bzw. Patronenlager. Der hierbei verwendete Steuerkörper weist mantelseitig eine Steuerkurve für das Verstellen des Verschlusses und stirnseitig eine weitere Steuerkurve zum Schließen der Verschlusssteine auf. Der Steuerkörper ist seinerseits vorzugsweise um das Waffenrohr im Bereich der Rohraufnahme angebracht. Die Munition wird ihrerseits dem Verschluss in einer Beladeposition vorgelegt.

Aus der CA 2 344 723, die den Ausgangspunkt für die vorliegende Erfindung bildet, A ist eine automatische, fremdangetriebene Waffe mit einem Verschlusssystem bestehend aus zwei Verschlussblöcken bekannt. Das Verschlusssystem umfasst zwei Hohlräume zur Aufnahme eines ersten oder zweiten Verschlussblocks sowie der Munition. Durch das Rotieren des Verschlusssystems wird der Hohlraum zum Waffenlauf ausgerichtet, der die abzufeuernde Munition enthält. Entsprechend wird der andere Hohlraum von der Öffnung des Waffenlaufs weggedreht. Die Zwangssteuerung der Verdrehung ist im Waffengehäuse eingebunden.

Der Erfindung stellt sich die Aufgabe, eine einfache Konstruktion aufzuzeigen, mit der eine einfache Munitionszuführung und ein Trommelantrieb klein bauend gestaltet werden können.

Gelöst wird die Aufgabe durch die Merkmale des Patentanspruchs 1. Vorteilhafte Ausführungen sind in den Unteransprüchen aufgeführt.

Der Erfindung liegt die Idee zugrunde, aufbauend auf einen Steuerkörper mit einer umfangsseitigen Steuerkurve diesen für einen Trommelantrieb zu nutzen. Die Trommel weist dazu stirnseitig vorzugsweise eine gezahnte Innenkontur auf. In diese greift ein auf einer Welle mit eingebundener Trommelantriebskurve angebrachtes Zahnrad. Die Welle wird ihrerseits von einem Mitnehmer gedreht, wobei der Mitnehmer selbst in der Kurve geführt wird und die Welle durch die Kurvenform verdreht wird. Auf eine umfangsseitige Kurvenführung an der Trommel wird verzichtet, das Trommelgehäuse direkt um die Trommel angeordnet.

Die Trommelantriebskurve auf der Welle weist über die Länge der Welle-eine gerade Form auf, die in eine Art Kurvenweiche übergeht, um danach um den Umfang der Welle geformt, wieder in die gerade Kurvenlinie über eine weitere Kurvenweiche am vorderen Bereich des geradlinigen Kurvenabschnittes einzutauchen.

Die Munitionszuführung erfolgt über einen Zuführschieber, der seinerseits durch die auf dem Steuerkörper umfangsseitig eingebrachte Steuerkurve geführt wird. Dieser bildet in einer bevorzugten Variante mit dem Mitnehmer eine konstruktive Einheit.

Anhand eines Ausführungsbeispiels mit Zeichnung soll die Erfindung näher erläutert werden.

Es zeigt:
- Fig. 1: eine perspektivische Darstellung einer Trommelwaffe mit Trommel in Trommelrichtung gesehen,
- Fig. 2: eine Ansicht des Antriebs in einer von unten gesehenen Perspektive,
- Fig. 3: eine Schnittdarstellung des kombinierten Trommel- und Munitionszuführantriebes im eingebauten Zustand.

In Fig. 1 ist mit 1 eine Trommelwaffe (nur die wichtigsten Baugruppen dargestellt) gekennzeichnet, mit einer Trommel 2 in einem Trommelgehäuse 3, einem Waffenrohr 4 sowie einem Fremdantrieb 5. Vor dem Trommelgehäuse 3 um das Waffenrohr 4 angeordnet ist ein Steuerkörper 6 mit einer umfangsseitig eingebundenen Steuerkurve 7. Am vorderen Ende des Steuerkörpers 6 ist umfangsseitig eine Verzahnung 9 eingebracht, die mit einem Zahnrad 8 des Fremdantriebes 5 kämmt.

Von diesem Antrieb 5 mechanisch entkoppelt ist mit 10 ein Trommelantrieb erkennbar, der über eine parallel zum Steuerkörper 6 ausgerichtete Welle 11 mit Antriebskurve 12 verfügt. Am vorderen Ende der Welle 11 ist ein Mitnehmer 13 platziert, am hinteren Ende ein Zahnrad 14, dass in eine Innenverzahnung 15 der Trommel 2 eingreift.

Zwischen dem Trommelantrieb 10 und dem Steuerkörper 6 besteht selbst keine mechanische, aber eine Wirkverbindung.

Dazu ist der Mitnehmer 13 derart ausgeführt, dass es einerseits, wie in Fig. 2 besser erkennbar, in die Steuerkurve 7 und andererseits in der Antriebskurve 12 der Welle 11 geführt wird. So weist der Mitnehmer 13 für das Eingreifen in die Steuerkurve 7 einen Mitnehmernocken 17 und eine Nase 18 auf. Der Mitnehmer 13 ist für das Zusammenspiel mit der Welle 11 derart ausgeführt, dass er die Welle 11 umfangsseitig vorzugsweise umschließt. Mit dem Mitnehmer 13 konstruktiv verbunden ist in einer bevorzugten Ausführung ein Zuführschieber 16, hier für hülsenlose Munitionen 20. - Je nach konstruktiver Ausgestaltung des Zuführschiebers kann auch Hülsenmunition zugeführt werden. -

Fig. 2 zeigt das Zusammenspiel der Komponenten.

Über den Fremdantrieb 5, beispielsweise einen Motor, wird das Zahnrad 8 angetrieben, das in die Außenverzahnung 9 greift, mit dieser kämmt und damit den Steuerkörper 6 verdreht. Dabei wird der Mitnehmernocken 17 innerhalb der Steuerkurve 7 geführt und über den Zuführschieber 16 die Munition 20 in das Patronenlager 2.n (Fig. 3) der Trommel 2 eingeschoben. In selbiger Zeit bewegt sich die Nase 18 in der Antriebskurve 12 der Welle 11 in der geradlinigen Phase. Ist der Mitnehmernocken 17 die Steuerkurve 7 in Richtung Trommel 2 vollständig abgelaufen und bewegt er sich nunmehr wieder zurück, greift die Nase 18 nach Ablauf der hinteren Kurvenweiche nunmehr beim Zurückfahren in den umfangsseitigen Abschnitt und dreht dabei die Welle 11. Dadurch wird auch das Zahnrad 14 gedreht, das mit der Innenverzahnung der Trommel 2 in Wirkverbindung steht und dadurch die Trommel 2 dreht. Durch die Trommelverstellung wird in bekannter Art und Weise das Patronenlager 2.n mit dem Waffenrohr in Übereinstimmung / Flucht gebracht. Wenn das Patronenlager mit der Munition 20 vor dem Waffenrohr liegt, erfolgt der Schuss.

Über eine Zahnradkombination 21, 22, 23 wird mit Verdrehen der Welle 11 diese auf einen Rotor 24 bzw. die Rotorwelle 25 für das Vorlegen der Munition 20 übertragen, eine neue Munition 20 kann nunmehr auf / in den Rotor 24 gelegt und in das Patronenlager 2.n der Trommel 2 geschoben werden.

Der Mitnehmer 13 bzw. die Nase 18 verlässt danach den umfangsseitigen Abschnitt wieder über die vordere Kurvenweiche.

Die Kurvenweichen sind dabei derart ausgeführt, dass sie im hinteren Bereich des geraden Abschnittes eine Vertiefung aufweisen, sodass der Mitnehmer 13 beim Zurückfahren nicht wieder in den geraden Abschnitt einlaufen kann. Eine gleiche Konstruktion widerspiegelt sich im vorderen Abschnitt der Antriebskurve 12. So ist der gerade Abschnitt gegenüber dem einlaufenden Umfangsabschnitt abgesenkt. Um diese kleinen Höhenunterschiede in der Antriebskurve 12 wahrzunehmen ist eine Feder 19 plaziert, welche die Nase 18 federbelastet. Dadurch wird auch sichergestellt, dass die Nase 18 in die Vertiefungen in den Bereichen der Kurvenweichen gelangt.

Es versteht sich, dass die Form der Steuerkurve 7 am Steuerkörper 6 abhängig der Anzahl der Patronenlager in der Trommel 2 ist. Die hier dargestellte Trommel 2 besitzt 4 Patronenlager und benötigt dadurch nur noch zwei Trommeldrehungen nach dem Zuführen der Munition 20 bis in die Abschussposition. Entsprechend weist die Steuerkurve 7 vier Umkehrpunkte auf, zwei an der Trommel 2 abgewandten Seite, um den Mitnehmer 13 mit nach hinten und zwei, in Nähe der Trommel 2, um den Mitnehmer 13 wieder mit nach vorne zu nehmen.

## Patentansprüche

1. Trommel- und Munitionsantrieb einer Trommelwaffe (10) aufweisend einen um ein Waffenrohr (4) angeordneten Steuerkörper (6) mit
• einem Fremdantrieb (5), der in Wirkverbindung mit einer Steuerkurve (7) des Steuerkörper (6) steht, die zum Zuführen einer Munition (20) in die Trommel (2) sowie zum Drehen der Trommel (2) dient,
• einem in die Steuerkurve (7) eingreifenden Mitnehmer (13), der gleichzeitig in eine Trommelantriebskurve (12) einer Welle (11) geführt wird,
• einem an der Welle (11) trommelseitig angeordneten Mittel (14), wie Zahnrad, das in eine innenseitige Verzahnung der Trommel (2) eingreift, wobei
• wenn der Mitnehmer (13) innerhalb der Steuerkurve (7) nach hinten in Richtung Trommel (2) geführt wird, dass Zuführen der Munition (20) erfolgt und
• wenn der Mitnehmer (13) innerhalb der Steuerkurve (7) nach vorne in Schussrichtung geführt wird, das Drehen der Trommel (2) stattfindet.

2. Antrieb nach Anspruch 1, **dadurch gekennzeichnet, dass** der Mitnehmer (13) einen steuerkurvenseitig eingreifenden Mitnehmernocken (17) und eine Trommelkurvenseitig ausgerichtete Nase (18) aufweist.

3. Antrieb nach Anspruch 2, **dadurch gekennzeichnet, dass** der Mitnehmer (13) die Welle (11) umfangsseitig umschließt und die Nase (18) federbelastet ist.

4. Antrieb nach einem der Ansprüche 1 bis 3, **dadurch gekennzeichnet, dass** der Mitnehmer (13) mit einem Zuführschieber (16) funktional verbunden ist.

5. Antrieb nach einem der Ansprüche 1 bis 4, **dadurch gekennzeichnet, dass** die Trommelantriebskurve (12) einen geradlinig verlaufenden Abschnitt auf und einen kurvenartigen umfangsseitigen Abschnitt an der Welle (11) aufweist.

6. Antrieb nach Anspruch 5, **dadurch gekennzeichnet, dass** im Übergang zwischen den Abschnitten Kurvenweichen eingebunden sind.

7. Antrieb nach Anspruch 6, **dadurch gekennzeichnet, dass** die Kurvenweichen durch ein Ein- bzw. Auslaufen sowie Absätzen gebildet werden, sodass der Mitnehmer (13) beim Zurück- oder Vorfahren nicht wieder in den geraden Abschnitt der Trommelantriebskurve (12) einlaufen kann.

## Claims

1. Drum and munitions drive of a drum weapon (10), having a control body (6) arranged around a weapon tube (4) comprising
• an outside drive (5), which is in operative connection with a control cam (7) of the control body (6), serving for feeding a munition (20) into the drum (2) and for turning the drum (2),
• a pusher dog (13) engaging in the control cam (7) and at the same time being guided in a drum drive cam (12) of a shaft (11),
• a means (14), such as a gear wheel, arranged on the drum side of the shaft (11) and engaging in an internal toothing of the drum (2), wherein
• if the pusher dog (13) is moved rearwards within the control cam (7), in the direction of the drum (2), the feeding of the munition (20) takes place, and
• if the pusher dog (13) is moved forwards within the control cam (7), in the firing direction, the turning of the drum (2) takes place.

2. Drive according to Claim 1, **characterized in that** the pusher dog (13) has a pusher dog lug (17), engaging on the control cam side, and a nose (18) aligned on the drum cam side.

3. Drive according to Claim 2, **characterized in that** the pusher dog (13) encloses the shaft (11) circumferentially and the nose (18) is springloaded.

4. Drive according to one of Claims 1 to 3, **characterized in that** the pusher dog (13) is functionally connected to a feeding slide (16).

5. Drive according to one of Claims 1 to 4, **characterized in that** the drum drive cam (12) has a straight portion and a curved circumferential portion on the shaft (11).

6. Drive according to Claim 5, **characterized in that** cam diverters are incorporated at the transition between the portions.

7. Drive according to Claim 6, **characterized in that** the cam diverters are formed by a run-in and run-out as well as offsets, so that, when moving back or forward, the pusher dog (13) cannot re-enter the straight portion of the drum drive cam (12).

## Revendications

1. Mécanisme d'entraînement de barillet et de munition d'une arme à barillet (10) présentant un corps de commande (6) disposé autour d'un canon (4), comprenant
* un mécanisme d'entrainement externe (5) qui se trouve en liaison active avec une came de commande (7) du corps de commande (6), laquelle sert à acheminer une munition (20) dans le barillet (2) et à faire tourner le barillet (2),
* un élément d'entraînement (13) venant en prise dans la came de commande (7), lequel est simultanément guidé dans une came d'entraînement de barillet (12) d'un arbre (11),
* un moyen (14) disposé du côté du barillet sur l'arbre (11), par exemple une roue dentée, qui vient en prise dans une denture côté intérieur du barillet (2),
* l'acheminement de la munition (20) ayant lieu lorsque l'élément d'entraînement (13) est guidé à l'intérieur de la came de commande (7) vers l'arrière en direction du barillet (2) et
* la rotation du barillet (2) ayant lieu lorsque l'élément d'entraînement (13) est guidé à l'intérieur de la came de commande (7) vers l'avant dans le sens du tir.

2. Mécanisme d'entraînement selon la revendication 1, **caractérisé en ce que** l'élément d'entraînement (13) présente un ergot d'entraînement (17) qui vient en prise du côté de la came de commande et un tenon (18) orienté du côté de la came du barillet.

3. Mécanisme d'entraînement selon la revendication 2, **caractérisé en ce que** l'élément d'entraînement (13) entoure l'arbre (11) sur son pourtour et le tenon (18) est chargé par un ressort.

4. Mécanisme d'entraînement selon l'une des revendications 1 à 3, **caractérisé en ce que** l'élément d'entraînement (13) est en liaison fonctionnelle avec un curseur d'amenée (16).

5. Mécanisme d'entraînement selon l'une des revendications 1 à 4, **caractérisé en ce que** la came d'entraînement du barillet (12) présente une portion qui s'étend en ligne droite et une portion de type courbe du côté du pourtour sur l'arbre (11).

6. Mécanisme d'entraînement selon la revendication 5, **caractérisé en ce que** des dispositifs de séparation de cames sont intégrées dans la transition entre les portions.

7. Mécanisme d'entraînement selon la revendication 6, **caractérisé en ce que** les dispositifs de séparation de cames sont formés par une entrée ou une sortie ainsi que par des épaulements, de sorte que l'élément d'entraînement (13), lors de l'avance ou du recul, ne puisse pas de nouveau entrer dans la portion droite de la came d'entraînement du barillet (12).
